# FASCICULE DE BREVET EUROPEEN

(11) **EP 0 879 105 B1**
(45) Date de publication et mention de la délivrance du brevet: **07.02.2001**
(21) Numéro de dépôt: 97903421.2
(22) Date de dépôt: 07.02.1997
(51) Int. Cl.: B21D 53/26

(54) **PROCEDE DE REALISATION D'UNE ROUE POUR VEHICULE TERRESTRE A MOTEUR**
VERFAHREN ZUM HERSTELLEN EINES MOTORKRAFTFAHRZEUGRADES
METHOD FOR MAKING A WHEEL FOR A LAND MOTOR VEHICLE

(30) Priorité: 08.02.1996 FR 9601526
(43) Date de publication de la demande: 25.11.1998
(73) Titulaire: SOLLAC (Société Anonyme), 92800 Puteaux (FR)
(72) Inventeur: MARRON, Guy, F-13120 Gardanne (FR); MOINIER, Luc, F-13005 Marseille (FR); PATOU, Pascal, F-13760 Saint-Cannat (FR)
(74) Mandataire: Ventavoli, Roger
(86) Numéro de dépôt international: FR9700243
(87) Numéro de publication internationale: WO9728914

(56) Documents cités:
- FR-A- 2 561 144
- GB-A- 2 154 492
- US-A- 4 448 053

## Description

La présente invention concerne un procédé de réalisation d'une roue pour véhicule à moteur comportant un voile de roue et une jante sensiblement cylindrique, le voile de roue étant constitué, d'une partie centrale sensiblement plane comportant une portée qui sert à centrer et à fixer la roue sur le moyeu de l'essieu du véhicule, une montée intérieure sensiblement conique, une autre partie conique inversée définissant, avec la montée intérieure, un nez de galbe qui présente un rayon de courbure important, la partie conique inversée, partie arrière du nez de galbe, se terminant par un bord tombé destiné à la liaison du voile avec la jante selon le préambule de la revendication 1 (voir par exemple FR-A-2 561 144).

Le voile de roue et la jante sont généralement obtenus par emboutissage et/ou fluotournage à partir d'un flan de tôle homogène.

Les différentes opérations de formage donnent en final, un profil du voile de roue généralement constitué de cinq zones circulaires concentriques, qui sont :
- la partie centrale qui sert à fixer la roue sur le moyeu de l'essieu du véhicule,
- la montée intérieure conique reliant la partie centrale et le sommet de la roue appelé nez de galbe,
- le nez de galbe qui présente un rayon de courbure important,
- la partie arrière du nez de galbe sur laquelle se situe des ajourages d'allégement,
- le bord tombé de la partie arrière par lequel est généralement réalisée la liaison du voile de roue avec la jante.

Les opérations de formage d'un voile de roue à partir d'un flan de tôle unique homogène, ont pour inconvénient majeur de ne pas distribuer notamment, les épaisseurs comme on le désirerait. Il n'est pas possible d'avoir des caractéristiques physiques et mécaniques définies dans des zones par exemple, les plus sollicitées ou encore, d'avoir des amincissements dans des zones de moindres contraintes mécaniques. Lorsqu'on analyse mécaniquement la roue, il apparaît qu'en fonctionnement, la zone la plus sollicitée du voile de roue est le nez de galbe et la zone la moins sollicitée dudit voile est le bord tombé. Pour assurer en certains endroits une épaisseur minimale admissible, la tôle est sur-dimensionnée en épaisseur car il faut tenir compte des amincissements localisés généré par l'opération de formage du flan de tôle. De ce fait la roue présente un excès de poids de par sa conception. La zone critique en fatigue du voile de roue est la partie concave du nez de galbe. Cette zone a tendance à se fissurer lorsque la roue est soumise à fatigue. Il est connu qu'une contrainte en compression est favorable à la tenue en fatigue.

Le document US 4 448 053 traite d'une méthode pour générer une contrainte de compression sur une jante d'une roue de véhicule.

Dans cette méthode, la contrainte est générée par une compression de la tôle au moyen d'une molette. La compression de type par écrouissage entraîne des déformations plastiques superficielles qui sont préjudiciables à l'aspect visuel et à la tenue en fatigue. En effet, l'écrouissage peut entraîner des amorces de rupture. De plus, les contraintes induites par cette méthode sont localisées en extrême peau de la jante, ce qui limite de façon conséquente leur effet dans le cas notamment des sollicitations en traction-compression rencontrées sur les roues en service. Dans un autre domaine, le traitement de type par écrouissage préconisé doit être effectué avant traitement en peinture de la surface de la roue. Un traitement de peinture ultérieur associé au traitement thermique de cuisson de la peinture a pour effet de relaxer partiellement les contraintes induites par la molette et réduire de ce fait l'efficacité de la méthode.

Le champ de contrainte issu de l'opération de formage dans la zone critique du nez de galbe a une caractéristique en "Z". Au point mort bas de l'opération de formage la peau inférieure du nez de galbe, ou encore, la partie concave du nez de galbe, est soumise à compression, la peau dite supérieure, ou encore, la partie convexe du nez de galbe, est soumise à traction. On remarque que la fatigue de type flexion rotative s'assimile localement à une flexion de type flexion plane alternée au niveau du nez de galbe. C'est à dire que le chargement de la roue soumet la peau inférieure du nez de galbe tantôt à un effort en traction tantôt à un effort en compression, le comportement étant inversé en ce qui concerne la peau supérieure du nez de galbe. En d'autres termes, le profil des contraintes en service de la roue est la superposition des deux profils de contrainte issus d'une part du formage du voile de roue et d'autre part de la charge de la roue en service.

Le but de l'invention est d'assurer un allégement de la roue en améliorant localement, les caractéristiques mécaniques de ladite roue, et cela, en modifiant le profil de contrainte interne issu du formage dans certaines parties de la roue.

Selon l'invention, ce but est atteint par un procédé de réalisation d'une roue pour véhicule à moteur selon la revendication 1. D'autres caractéristiques préférées de l'invention sont:
- on soumet au moins une zone critique de contraintes de la roue à l'impact d'un jet d'eau,
- on soumet au moins une zone critique de contraintes de la roue à l'impact d'un rayonnement LASER,
- on soumet la partie concave du nez de galbe du voile de roue à l'impact induisant dans cette partie, des contraintes de compression par impact et onde de choc,
- on dépose sur la zone un revêtement qui absorbe une partie de l'énergie du rayonnement LASER,
- on dépose sur le revêtement une couche transparente au rayonnement LASER.

La description qui suit et les figures annexées, le tout donné à titre d'exemple fera bien comprendre l'invention.

La figure 1 est une vue en coupe d'une roue de véhicule terrestre à moteur présentant les différentes parties de ladite roue.

La figure 2 est un croquis explicatif du phénomène physique généré par l'impact d'un rayonnement LASER.

La figure 3 est une vue en coupe d'une roue de véhicule selon l'invention soumise à l'impact d'un rayonnement LASER.

L'invention traite d'un procédé de réalisation d'une roue 1 pour véhicule à moteur comportant, comme représenté sur la figure 1, un voile 2 de roue et une jante 3 sensiblement cylindrique, le voile 2 de roue étant constitué, d'une partie centrale 4 sensiblement plane comportant une portée 5 qui sert à centrer et à fixer la roue 1 sur un moyeu d'un essieu, une montée 6 intérieure sensiblement conique, une autre partie conique inversée 7 définissant, avec la montée 6 intérieure un nez de galbe 8 qui présente un rayon de courbure important, la partie conique inversée 7, partie arrière du nez de galbe 8, se terminant par un bord tombé 9, destiné à la liaison du voile 2 avec la jante 3.

L'invention traite d'un procédé de réalisation d'un voile de roue dans lequel :

Le paramètres dimensionnels principaux des roues sont : l'épaisseur du flan de départ et la nuance d'acier utilisée. Compte tenu du choix de la nuance d'acier, on choisit l'épaisseur du flan de départ par calcul de la valeur de contrainte au niveau de la zone critique par exemple du nez de galbe.

Selon l'invention, on génère dans une zone critique de contrainte de la roue en service un champ de contrainte interne s'opposant au champ de contrainte induit par la mise en forme du voile et/ou de la jante et la charge en service de ladite roue. Selon l'invention, - on soumet au moins une zone critique de contrainte de la roue à un impact induisant dans la zone, des contraintes de compression par onde de choc.

Dans un exemple d'application de l'invention, on soumet au moins une zone critique de contrainte de la roue à l'impact d'un jet d'eau. Dans un autre exemple d'application de l'invention, on soumet au moins une zone critique de contrainte de la roue à l'impact d'un rayonnement LASER.

Le procédé de l'invention ne modifie en rien l'aspect visuel de la zone critique. L'impact ne produit pas de défaut macroscopique de surface, ce qui évite toute amorce de rature induite. L'impact, basé sur le principe d'une onde de choc, génère des contraintes induites en profondeur, pouvant influer sur 8 mm en profondeur sous zone critique, le procédé est donc bien adapté pour la sollicitation d'une tôle.

De plus, le procédé de l'invention peut être utilisé sur une roue ayant déjà été revêtue d'une peinture et soumise à température de cuisson.

Comme représenté sur la figure 2, la zone critique est exposée à un puissant faisceau 10 LASER pendant un temps très court. La zone 11 focalisée est transformée en plasma et la forte pression engendrée est transmise à la surface 12 métallique via une très forte onde de choc. Pour augmenter l'efficacité du choc, on peut déposer sur la surface 12 soumise à l'impact un revêtement 13 absorbant le rayonnement du faisceau 10 LASER.

Pour confiner le choc, une couche transparente 14 au rayonnement du LASER peut être déposé sur le revêtement 13.

La valeur de contrainte résiduelle engendrée par le choc peut atteindre 300 MPa en surface, 100 MPa à 0,5 mm de profondeur et vers 1 mm, le niveau de contrainte est pratiquement nul.

Dans le cas de l'utilisation d'un impact par jet d'eau, la pression du jet est de plus de 4000 Kg/cm² pour un débit de 6 litres/mn. L'utilisation d'une buse appropriée couplée à des paramètres spécifiques de l'installation permet de générer des chocs sur la tôle d'acier dont est formée la roue sans avoir d'arrachement de matière.

On peut définir par calcul l'épaisseur minimale en chaque point par exemple du voile de roue pour qu'il soit correctement dimensionné en contrainte. Il suffit donc de modifier le profil de contraintes internes issu du formage dans la zone critique du nez de galbe pour que finalement le niveau de contraintes en service soit homogène dans tout le voile. Par conséquent, l'épaisseur de la zone critique ne nécessite plus un sur dimentionnement lors du choix de l'épaisseur de la tôle à l'origine.

Dans le principe de la mise en oeuvre du procédé, deux modes peuvent être envisagés du point de vue de la distribution de l'impact.

Dans un premier mode, la roue est fixe. L'impact par exemple d'un rayonnement LASER peut être généré par un faisceau 10 localisé dévié par un prisme conique, un miroir annulaire fixe dirigeant le faisceau, par exemple, sur la partie 12 intérieure du nez de galbe .

L'impact peut être ponctuel, le faisceau 10 dirigé sur un miroir 16 tournant pour le balayage par exemple de la partie 15 intérieure du nez de galbe 8.

Dans un second mode, la roue est en rotation. L'impact par exemple d'un rayonnement LASER est généré par un faisceau fixe continu ou pulsé dont la cible est un point d'une génératrice du voile de la roue, génératrice appartenant par exemple au nez de galbe.

Le fait de modifier localement le profil de contraintes internes par le procédé selon l'invention et suivant les modes exposés ci dessus, permet de définir le choix d'une épaisseur de tôle d'acier au départ non surdimenssionnée. Le gain de poids est de ce fait notable.

Il est possible de cumuler les moyens d'impact comme un rayonnement LASER et un jet d'eau. Par exemple, l'impact LASER sous une pélicule d'eau améliore notamment l'effet de compression.

Le niveau de contrainte en service dans la zone critique d'un voile de roue nécessite une épaisseur de flan de tôle de 4,4 mm lorsque le procédé selon l'invention n'est pas mis en oeuvre.

Selon le procédé de l'invention, une diminution de l'épaisseur du flan de tôle de l'ordre de 1,4 mm peut être acceptée par une mise en compression de la zone critique du nez de galbe d'environ 160 MPa . Le gain de poids est alors de 1,5 Kg, pour une roue qui, selon l'invention pèsera environ 3,5 Kg, ce qui génére un gain de 30%.

## Revendications

1. Procédé de réalisation d'une roue pour véhicule à moteur comportant un voile (2) de roue et une jante (3) sensiblement cylindrique, le voile (2) de roue étant constitué, d'une partie centrale (4) sensiblement plane comportant une portée (5) qui sert à centrer et à fixer la roue (1) sur un moyeu de l'essieu, une montée (6) intérieure sensiblement conique, une autre partie conique inversée (7) définissant, avec la montée (6) intérieure un nez de galbe (8) qui présente un rayon de courbure important, la partie conique inversée (7), partie arrière du nez de galbe (8), se terminant par un bord tombé (9) destiné à la liaison du voile (2) avec la jante (3), procédé dans lequel:
- on choisit, pour une nuance d'acier donnée, un flan de tôle dont l'épaisseur est définie par le calcul de la valeur de contrainte au niveau des zones critiques de contrainte de la roue en service,
- on forme le voile de roue et la jante que l'on assemble,
caractérisé en ce que:
- on génère dans les zones critiques de contrainte de la roue en service un champ de contrainte de compression par impact et onde de choc s'opposant au champ de contrainte induit par la mise en forme et la charge en service de la roue pour compenser les contraintes induites issues du formage du voile de roue et/ou de la jante, de manière que la contrainte en service de la roue reste inférieure ou égale à la contrainte maximale admissible.

2. Procédé selon la revendication 1 caractérisé en ce que,
- on soumet au moins une zone critique de contrainte de la roue à l'impact d'un jet d'eau.

3. Procédé selon la revendication 1 caractérisé en ce que,
- on soumet au moins une zone critique de contrainte de la roue à l'impact d'un rayonnement LASER.

4. Procédé selon les revendications 1 à 3 caractérisé en ce que,
- on soumet la partie concave du nez de galbe du voile de roue à l'impact induisant dans cette partie, des contraintes de compression par onde de choc de manière que la contrainte en service de la roue reste inférieure ou égale à la contrainte maximale admissible,

5. Procédé selon les revendications 1 à 4 caractérisé en ce que,
- on dépose sur la zone critique de contrainte un revêtement qui absorbe une partie de l'énergie du rayonnement LASER,

6. Procédé selon les revendications 1 à 5 caractérisé en ce que,
- on dépose sur le revêtement une couche transparente au rayonnement LASER.

## Patentansprüche

1. Verfahren zur Herstellung eines Rades für ein Motorfahrzeug, das einen Radkörper (2) und eine im wesentlichen zylindrische Felge (3) aufweist, wobei der Radkörper (2) aus einem im wesentlichen ebenen Mittenabschnitt (4) mit einer Anlagefläche (5) besteht zur Zentrierung und Befestigung des Rades (1) an einer Achsnabe, aus einer im wesentlichen konischen inneren Rampe (6) besteht, aus einem weiteren entgegen gesetzt konischen Teil (7) besteht, die zusammen mit der inneren Rampe (6) einen konturierten Vorsprung (8) mit großem Krümmungsradius bildet, wobei das entgegengesetzt konische Teil (7), das den rückwärtigen Teil des konturierten Vorsprungs (8) darstellt, als Randstück (9) endet, das der Verbindung des Radkörpers (2) mit der Felge (3) dient, wobei
- für eine gegebene Strahlsorte eine Blechscheibe ausgewählt wird, deren Dicke ermittelt wird durch Berechnung des Belastungswertes auf Höhe der während des Einsatzes kritischen Belastungsbereiche,
- der Radkörper und die Felge geformt und zusammengebaut werden,
dadurch gekennzeichnet, dass:
- in den kritischen Belastungsbereichen während des Einsatzes des Rades ein Belastungs-Kompressionsfeld erzeugt wird durch Stoß und Stoßwelle, das dem durch die Formgebung und die Belastung während des Einsatzes des Rades induzierten Belastungsfeld entgegen wirkt, um die ausgehend von der Formgebung des Radkörpers und/oder der Felge induzierten Belastungen zu kompensieren, dergestalt, dass die Belastung während des Einsatzes des Rades kleiner oder gleich der maximal zulässigen Belastung bleibt.

2. Verfahren nach Anspruch 1, dadurch gekennzeichnet, dass
- wenigstens ein kritischer Belastungsbereich des Rades dem Stoß eines Wasserstrahls unterworfen wird.

3. Verfahren nach Anspruch 1, dadurch gekennzeichnet, dass
- wenigstens ein kritischer Belastungsbereich des Rades dem Stoß einer Laserstrahlung unterworfen wird.

4. Verfahren nach Ansprüchen 1 bis 3, dadurch gekennzeichnet, dass
- der konkave Abschnitt des konturierten Vorsprungs des Radkörpers einem Stoß unterworfen wird, der in diesem Abschnitt Kompressionsbelastungen durch Stoßwelle erzeugt, sodass die Belastung während des Einsatzes des Rades kleiner oder gleich der maximal zulässigen Belastung bleibt.

5. Verfahren nach Ansprüchen 1 bis 4, dadurch gekennzeichnet, dass
- auf dem kritischen Belastungsbereich eine Beschichtung aufgebracht wird, welche einen Teil der Energie der Laserstrahlung absorbiert.

6. Verfahren nach Ansprüchen 1 bis 5, dadurch gekennzeichnet, dass
- auf der Beschichtung eine für die Laserstrahlung transparente Schicht aufgebracht wird.

## Claims

1. Method for making a wheel for a motor vehicle, comprising a wheel disc (2) and an essentially cylindrical rim (3), the wheel disc (2) consisting of an essentially flat central part (4) comprising a bearing surface (5) which serves to centre and to fix the wheel (1) on a hub of the axle, an essentially conical interior upstand (6), another inverted conical part (7) defining, with the interior upstand (6), the tip of a curve (8) which has a large radius of curvature, the inverted conical part (7), which is the rear part of the tip of the curve (8) ending in a turned-down edge (9) intended to join the disc (2) to the rim (3), in which method:
- for a given grade of steel, a sheet metal blank whose thickness is defined by calculating the value of the stress in the region of the stress-critical zones of the wheel in service is chosen,
- the wheel disc and the flange are formed and assembled,
characterized in that:
- a region of compressive stress is generated in the stress-critical zones of the wheel in service by impact and shock wave that oppose the stress region induced by the shaping and loading of the wheel in service in order to compensate for the induced stresses resulting from the shaping of the wheel disc and/or of the rim, so that the in-service stress in the wheel remains below or equal to the maximum permissible stress.

2. Method according to Claim 1, characterized in that,
- at least one stress-critical zone of the wheel is subjected to water jet impact.

3. Method according to Claim 1, characterized in that,
- at least one stress-critical zone of the wheel is subjected to laser radiation impact.

4. Method according to Claims 1 to 3, characterized in that
- the concave part of the tip of the curve of the wheel disc is subjected to impact inducing compressive stresses in this part by shock wave so that the in-service stress in the wheel remains below or equal to the maximum permissible stress.

5. Method according to Claims 1 to 4, characterized in that
- a coating which absorbs some of the laser radiation energy is deposited on the stress-critical zone.

6. Method according to Claims 1 to 5, characterized in that
- a layer which is transparent to laser radiation is deposited on the coating.
